# EUROPÄISCHE PATENTSCHRIFT

(11) **EP 0 432 531 B1**
(45) Veröffentlichungstag und Bekanntmachung des Hinweises auf die Patenterteilung: **17.08.1994**
(21) Anmeldenummer: 90122275.2
(22) Anmeldetag: 22.11.1990
(51) Int. Cl.: C21D 9/573

(54) **Kühleinrichtung für Walzdraht**
Apparatus for cooling wire rods
Dispositif pour refroidir des fils laminés

(30) Priorität: 09.12.1989 DE 3940735
(43) Veröffentlichungstag der Anmeldung: 19.06.1991
(73) Patentinhaber: SMS SCHLOEMANN-SIEMAG AKTIENGESELLSCHAFT, 40237 Düsseldorf (DE)
(72) Erfinder: Schöler, Rolf, W-5912 Hilchenbach (DE)
(74) Vertreter: Müller, Gerd, Dipl.-Ing.

(56) Entgegenhaltungen:
- DD-A- 250 069
- DE-A- 1 752 025
- DE-A- 2 837 912
- DE-A- 3 537 668
- DE-C- 2 536 236
- GB-A- 2 055 651

## Beschreibung

Die Erfindung betrifft eine Kühleinrichtung zur kontrollierten Abkühlung eines fertiggewalzten Drahtes aus der Walzhitze, bestehend aus hinter dem Fertiggerüst angeordneter Abkühlvorrichtung , bspw. Wasserrampen, einem Windungsleger für den Draht sowie einer Kühl- und Transporteinrichtung für die aufgefächerten Drahtwindungen.

Das Walzen von Draht erfolgt in einer Walzstraße, in der das Ausgangsmaterial bspw. ein stangenförmiges Halbzeug mit 100 mm bis 150 mm Querschnittsfläche aus einem Halteofen den Walzgerüsten einer Vorstraße zugeführt wird. Das Walzgut aus der Vorstraße wird nachfolgend in einer Zwischenstraße und einer Fertigstraße zu Rundmaterial ausgewalzt, welches anschließend in einem mehrgerüstigen Walzblock auf ein Endlos-Walzgut von ca. 5,5 mm Durchmesser thermomechanisch umgeformt wird. Der aus dem Fertigwalzblock austretende fertige Draht wird direkt aus der Walzhitze der vorherrschend eingesetzten Stelmor-Kühllinie zugeführt. In der Stelmor-Kühllinie wird der Draht kontrolliert gekühlt, um bestimmte Materialeigenschaften zu erzielen, über die gesamte Walzdrahtlänge gleichmäßige physikalische Beschaffenheit und damit eine gute Ziehfähigkeit. Der Draht durchläuft hinter dem Fertigblock zunächst eine Wasserkühlstrecke und wird danach durch einen Windungsleger auf ein Transportband ausgefächert. Während des Transports zum Windungssammler wird der Draht durch Gebläseluft gezielt weiter abgekühlt. Das Transportband ist entweder ein Kettenförderer oder ein Rollenförderer, unter dem in voneinander räumlich getrennten Abschnitten die Kühlgebläse angeordnet sind. Die Kühlluft wird von unten durch Schlitze im Transportband geblasen. Die Temperatur der einlaufenden Windungen beträgt bei hochgekohlten Stählen 800 bis 850°C, bei niedriggekohlten Stählen maximal 900°C. Bei niedriggekohlten Stählen werden die Windungen möglichst langsam und ohne Kühlluft transportiert, während bei hochgekohlten Stählen mit hoher Transportgeschwindigkeit und höchster Kühlluftzufuhr gefördert wird.

Aus der DE-PS 25 36 236 ist eine Kühl- und Fördervorrichtung für einen von einem Windungsleger aufgefächerten Draht bekannt, wobei die Fördervorrichtung einzelne Transportabschnitte mit einstellbaren Transportgeschwindigkeiten hat. Die aufeinanderfolgenden Transportabschnitte der Fördervorrichtung sind in ihrer Länge jeweils auf den bei der größten vorkommenden Drahtabmessung gewünschten Temperaturabfall innerhalb eines Abschnitts bemessen. Mit einem Strahlungs-Pyrometer am Ende eines jeden Förderabschnitts wird die Temperatur der Drahtschlingen erfaßt.

In den bisher bekannten Kühl- und Fördereinrichtungen für von einem Windungsleger aufgefächerten Fertigdraht wird mit relativ großem Aufwand die Abkühlung des Drahtes reguliert, um - wie gesagt - bestimmte Materialeigenschaften des Drahtes zu erzielen, insbesondere auch hinsichtlich der Qualität der Drahtoberfläche. Eine der Voraussetzungen hierfür ist, daß der Windungsleger mit dem Fertigblock der Walzstraße synchron laufen muß, damit weder Zug noch Schub auftreten und der Draht durch den Legekopf gleichmäßig in Windungen auf das nachgeordnete Transportband gefächert werden kann. Der nach unten geneigte Windungsleger ist deshalb robust konstruiert und hat ein besonders steifes Gehäuse, um Eigenschwingungen zu vermeiden. Das stabile Legerohr ist so geformt und montiert, daß es leicht ausgeblasen werden kann und eine ruhige Drahtführung gesichert ist.

Es hat sich allerdings in einigen Fällen herausgestellt, daß gewisse Toleranzen im Legerohr des Windungslegers, unterschiedliche Legegeschwindigkeiten, verschiedene Drahtqualitäten, verschiedene Drahtabmessungen und anderes mehr zu einem seitlich verschobenen Auffächern des Drahtes führt mit der Folge, daß die Drahtwindungen nicht mehr mittig auf dem Transportband abgelegt sind. Dies kann eine Mittenabweichung der abgelegten Drahtwindungen von 50 bis 150 mm nach sich ziehen. Die Drahtwindungen schieben sich dann gegen die seitlichen Begrenzungsflächen des Förderers. Der Draht wird auf diese Weise oberflächlich beschädigt und die Drahtwindungen werden in die Ovalität gedrückt mit allen negativen Folgen beim nachgeordneten Windungssammler. Es ist zwar in einigen Walzwerken versucht worden, diesem Mangel dadurch zu begegnen, daß teilweise bewegbare Begrenzungsflächen am Förderband vorgesehen wurden, mit deren Hilfe die abgelegten Drahtwindungen auf die Förderbandmitte zurückgedrückt werden sollten (DE-A-1 752 025). Beschädigungen der Drahtoberfläche und Ovalitäten der Drahtwindungen konnten aber durch diese Maßnahmen nur unvollständig beseitigt werden.

Aus der GB-A-2 055 651 ist eine Kühleinrichtung mit den Merkmalen der eingangs genannten Gattung bekannt. Deren Kühl- und Transporteinrichtung ist zwischen dem Drahtwindungsleger und der Bundbildestation für den Draht derart ausgestaltet, daß Teilabschnitte der Kühl- und Transporteinrichtung zugeschaltet bzw. herausgenommen werden können, um auf diese Weise die Transportlänge und damit die Kühlwirkung auf den Draht zu beeinflussen, um Draht verschiedener Qualitäten zu erhalten. Maßnahmen zur kontrolliert mittigen Auflage der Drahtwindungen aus dem Windungsleger auf die Kühl- und Transporteinrichtung finden sich in dieser vorbekannten Druckschrift nicht.

Aus der DE-A-2 837 912 ist eine gattungsgleiche Kühleinrichtung bekannt, die unterhalb des Windungslegers einen Windungsaufleger zeigt, der in der Vertikalen verstellbar ist, wodurch sich ein gegenüber dem feststehenden Windungsleger veränderbarer Neigungswinkel ergibt derart, daß die auf das Transportband auftreffenden Windungen frei von einer bremsenden Wirkung des Transportbandes auf das Tranportband umkippen. Eine Variante dieser Kühleinrichtung zeigt die DE-A-3 537 668, bei der nicht nur der Windungsaufleger in der Vertikalen um einen veränderbaren Neigungswinkel verstellbar ist, sondern auch der Windungsleger mit seiner die Einlaufrichtung des Drahtes und die Auslaufrichtung der Drahtwindungen bestimmenden Achse um einen veränderbaren Winkel gegenüber der Waagerechten geneigt werden kann. Auch diese Maßnahme dient dazu, die Drahtwindungen auf dem Transportband gleichmäßig aufzufächern, d. h. den Abstand zwischen den gelegten Drahtwindungen gleichmäßig zu halten. Mit diesen Maßnahmen kann das außermittige Auftreffen von Draht-Windungen auf das Transportband nicht beeinflußt werden.

Die Aufgabe der Erfindung besteht darin, die oben erläuterten Nachteile bei der Drahtherstellung zu vermeiden und bei einer Kühleinrichtung für Walzdraht gemäß der eingangs genannten Bauart Maßnahmen zu treffen, mit denen die außermittige Ablage der Drahtwindungen auf dem Kühl- und Transportband nachhaltig verhindert wird, so daß die Oberfläche des Drahtes die zuvor erreichte Walzqualität beibehält. Die Lösung erfolgt bei einer Kühleinrichtung der genannten Gattung mit den kennzeichnenden Merkmalen des Patentanspruchs 1. Weitere Ausgestaltungen der Erfindung finden sich in den Patentansprüchen 2 - 8.

Nach Patentanspruch 1 zeichnet sich die Kühleinrichtung zur kontrollierten Abkühlung der aufgefächerten Drahtwindungen dadurch aus, daß zwischen dem Windungsleger und der Kühl- und Transporteinrichtung ein schwenkbarer und/oder verschiebbarer Windungsaufleger angeordnet ist, daß der Windungsaufleger am Übergang zur Kühl- und Tranporteinrichtung eine Gelenkausbildung aufweist, daß am Übergang zum Windungsleger eine rollende oder gleitende Abstützung für den Windungsaufleger angeordnet ist und daß zumindest an einer dem Windungsleger nächstgelegenen Seitenwand des Windungsauflegers eine Verschiebeeinrichtung angreift. Die Verschiebeeinrichtung steht regeltechnisch in Verbindung mit einer an der Kühl- und Transporteinrichtung angeordneten, auf die Drahtwindungen gerichteten Meßeinrichtung, vorzugsweise einem photo - optischen Meßgerät. Diese Maßnahmen stellen sicher, daß trotz der Vielzahl der zu walzenden Qualitäten und Drahtabmessungen und trotz unterschiedlicher Geschwindigkeiten die Drahtwindungen immer zentrisch auf dem Transportband abgelegt werden. Stellt die Bedienungsmannschaft auf dem Steuerstand fest, daß eine Tendenz zur außermittigen Ablage der Drahtwindungen auf dem Kühl- und Transportband besteht, wird der gesondert angeordnete Windungsaufleger um bestimmte Beträge verschwenkt und/oder verschoben. Die Drahtwindungen folgen dann der Verschwenkung bzw. Verschiebung des Windungsauflegers im Sinne einer erneut gewährleisteten mittigen Ablage auf dem Transportband. Hierdurch wird ein korrigierendes Eingreifen bezüglich der Richtung der gelegten Windungen bereits im Bereich des Windungslegers ermöglicht. Der bisher beobachteten Mittenabweichung der Windungen, die aus unterschiedlichen Ursachen bis zum 150 mm beträgt, kann durch beidseitiges Verschwenken des Auflegers um entsprechend angepaßte Beträge begegnet werden. Der Drehpunkt des Auflegers ist an den Übergangsbereich zur Kühl- und Transporteinrichtung gelegt, weil dort die ersten Windungspakete auf dem Aufleger bereits fest aufliegen und deshalb für einen problemlosen Übergang der Windungspakete vom Aufleger zur Kühl- und Transporteinrichtung gesorgt ist.

Aus diesem Grunde wird vorteilhafterweise vorgeschlagen, daß die Breite des Windungsauflegers annährend der Breite der Kühl- und Transporteinrichtung entspricht und daß die Länge des Windungsauflegers etwa der Abwurflänge der Windungen vom Windungsleger bis zu den ersten Windungspaketen entspricht.

Mit den zuvor erläuterten Maßnahmen kann auf die bisher eingesetzten bewegbaren Seitenführungen, mit denen die Drahtwindungen unter Inkaufnahme von Oberflächenbeschädigungen des Drahtes mechanisch in die Transportmitte gedrückt wurden, vollständig verzichtet werden. Besonders vorteilhaft ist in diesem Zusammenhang, wenn nach einem anderen Vorschlag der Erfindung an dem Kühl- und Transportsystem eine auf die Drahtwindungen gerichtete Meßeinrichtung, vorzugsweise ein Foto-optisches Gerät,bspw. eine Kamera, angeordnet ist, welche mit der Verschiebeeinrichtung regeltechnisch in Verbindung steht. Diese Maßnahmen lassen eine automatisch auf die Mitte des Kühl- und Transportsystems ausgeregelte Ablage der Drahtwindungen zu. Allgemeine Bedienungsfehler, die unter Umständen durch unaufmerksames Betriebspersonal entstehen können und ein Verlaufen der Drahtwindungen aus der Transportmitte nach sich ziehen kann, werden nachhaltig vermieden. Die Kontrolle der Windungsablage und die korrigierenden Maßnahmen z.B. durch entsprechendes Verschwenken des Windungsauflegers, kann jetzt vollständig vom Leitstand aus erfolgen. Auch kann hierdurch das Bedienungspersonal aus dem Gefährdungsbereich der Anlage weitgehend abgezogen werden.

Zur weiteren Einflußnahme auf eine optimale Ablage der Drahtwindungen auf das Kühl- und Transportsystem wird vorgeschlagen, daß der Windungsaufleger als Rollenförderer ausgebildet ist. Diese Ausbildung des Windungsauflegers ist dann besonders vorteilhaft, wenn der erste Abschnitt des Kühl-und Transportsystems ebenfalls als Rollenförderer ausgestaltet ist. In diesem Fall ist es ferner zweckmäßig, wenn der Antrieb der Förderrollen des Windungsauflegers ein drehzahlregelbares Antriebsaggregat bspw. ein Getriebemotor ist. Dies ermöglicht unterschiedliche auf die jeweilige Drahtqualität abgestimmte Transportgeschwindigkeiten.

Gemäß einer weiteren Ausbildung der Erfindung wird vorgeschlagen, daß der Windungsaufleger Teil der Kühl- und Transporteinrichtung ist, wodurch der Windungsaufleger mit einer eigenen regelbaren Kühleinrichtung versehen sein kann oder durch geeignete Maßnahmen in die Kühleinrichtung des ersten Transportabschnittes konstruktiv und verfahrenstechnisch einbezogen wird. Das Kühl- und Transportsystem behält hierdurch trotz des vorgesehenen schwenkbaren Windungsauflegers eine im Vergleich zu herkömmlichen Anlagen annähernd gleiche Baulänge.

Zur bessseren Anpassung des Windungsauflegers an das Kühl- und Transportsystem für die aufgefächerten Drahtwindungen ist außerdem vorgesehen, daß der Windungsaufleger zumindest teilweise, vorzugsweise am Übergang zum Kühl- und Transportsystem höhenverstellbar ausgebildet ist. Für diesen Fall ist es zweckmäßig, daß die den Windungsaufleger abstützenden Rollen ballig ausgebildet sind, so daß ein ungehindertes Abrollen der Abstützung des Windungsauflegers auf dem Fundament gewährleistet ist, wenn der Aufleger verschwenkt wird.

Die Erfindung wird nachfolgend anhand eines Ausführungsbeispiels für einen schwenkbaren Windungsaufleger näher erläutert. Es zeigen:
- Figur 1:: Die schematische Darstellung der Kühleinrichtung für Walzdraht mit einem verschwenkbaren Windungsaufleger.
- Figur 2:: Die Anordnung des Windungsauflegers zwischen Windungsleger und Kühl- und Transportsystem.

In Fig. 1 ist die einem nicht näher dargestellten Drahtfertigblock folgende Kühleinrichtung für einen Walzstahldraht schematisch dargestellt, die aus einer Wasserkühlung 1, bspw. einer Wasserrampe, einem Windungsleger 2, einer Kühl- und Transporteinrichtung 3 mit Gebläsen 4, einem Windungssammler 5 sowie einer Hakenbahn 6 für fertige Drahtbunde besteht.

Der in dem Drahtfertigblock ausgewalzte Draht 8 wird in der Wasserrampe 1 aus der Walzhitze von 900 bis 1050°C auf solche Temperaturen abgeschreckt, die in Abhängigkeit der Legierungsbestandteile bestimmte Eigenschaften des Walzdrahtes hervorrufen bzw. beeinflussen sollen. In diesem Bereich wird das Walzgut stufenweise abgekühlt, wenn an der Oberfläche kein Martensit oder Bainit entstehen darf. Bei der Erzeugung von Tempcore-Draht ist dagegen ein gleichförmiges Gefüge vom Kern zur Oberfläche nicht erwünscht; in diesem Fall wird der Walzdraht in den Wasserrampen so stark gekühlt, daß an der Oberfläche des Drahtes Martensit gebildet wird, der durch die im Kern vorhandene Wärme angelassen wird. Die Legetemperatur für Tempcore-Draht liegt bei ca. 500°C, während die anderen Qualitäten auf eine Temperatur zwischen 900°C und 750°C abgekühlt werden. Der abgeschreckte aber noch glühende Walzdraht wird mit Hilfe des Windungslegers 2 auf der Kühl- und Transporteinrichtung in Windungen und aufgefächert abgelegt. Die mit angetriebenen Transportrollen 9 versehene Kühl- und Transporteinrichtung 3 hat drei unterschiedlich zu regelnde Kühlabschnitte 3', 3'', 3''', wobei jeder Kühlabschnitt unterhalb der Transportrollen 9 ein Strömungsgehäuse 10 und das Gebläse 4 aufweist. Die aufgefächerten Windungen werden auf dem Kühltransportband weiter befördert, auf dem sie mit Gebläseluft sehr rasch mit einer Kühlgeschwindigkeit von 15 bis 20°C pro Sekunde weiter abgekühlt werden können, indem die von den Gebläsen geförderte Kühlluft von unten durch den Rollgang den zu kühlenden Drahtwindungen zugefördert wird, wobei die Drahtwindungen von der Kühlluft allseitig umströmt sind.

Hohe Kühlgeschwindigkeiten werden für hochgekohlte Stähle und Austenitstähle benötigt, die die Umwandlungszone relativ schnell durchschreiten müssen. Dagegen ist eine langsame Abkühlung bei weichen und extraweichen Stählen zur Erzielung einer niedrigen und gleichmäßigen Festigkeit erforderlich. Auch für die Wärmebehandlung legierter Stähle, die eine sehr niedrige Umwandlungstemperatur haben, wird eine langsame Abkühlung benötigt.

Die optimale Kühl- und Transporteinrichtung für die Drahtwindungen muß deshalb flexibel für die verschiedensten Kühlvarianten ausgelegt werden. Ferner ist zu beachten, daß der Walzdraht in neuzeitlichen Walzwerken mit Geschwindigkeiten von 100m/s im Fertigblock ausgewalzt wird. Es ist also unbedingt erforderlich, daß die Windungsablage auf dem Kühl-Transportsystem möglichst genau und mittig erfolgt, damit die verfahrenstechnischen Zielvorgaben erreicht werden und Oberflächenbeschädigungen des Drahtes infolge des Verschiebens des Windungsbildes gegen die Seitenwandungen des Transportsystems vermieden werden. Zu diesem Zweck wird zwischen den Windungsleger 2 und der Kühl-und Transporteinrichtung 3 der verschwenkbare Windungsaufleger 11 angeordnet.

Fig. 2 zeigt in perspektivischer Ansicht und in vergrößerter Darstellung den Windungsleger 2, den verschwenkbaren Windungsaufleger 11 sowie den ersten Abschnitt der mit Transportrollen 9 versehenen Kühl- und Transporteinrichtung 3. Der Windungsaufleger 11 ist als Rollenförderer ausgebildet, dessen Förderrollen 12 von einem drehzahlregelbaren Antriebsaggregat 13 angetrieben werden. Der Antrieb der einzelnen Förderrollen erfolgt in ansich bekannter Weise durch einen Kettentrieb, der nicht näher dargestellt ist, aber in dem Kettenkasten 14 verläuft. Der Windungsaufleger 11 weist am Übergang zum Kühl- und Transportsystem 3 eine Gelenkausbildung 15 auf; ferner ist am Übergang zum Windungsleger 2 eine rollende Abstützung 16 für den Windungsaufleger angeordnet. Die den Windungsaufleger abstützenden Rollen 17 sind ballig ausgebildet. An der dem Windungsleger 2 nächst gelegenen Seitenwandung 18 des Windungsauflegers 11 greift eine Verschiebeeinrichtung 19 an, die bspw. aus einer Kolben-Zylinder-Einheit bestehen kann. Die Bewegungsrichtung der Verschiebeeinrichtung ist mit dem Pfeil 20 bezeichnet. Das von der Verschiebeeinrichtung 19 bewirkte Verschwenken des Windungsauflegers 11 ist mit dem Pfeil 21 bezeichnet. Im Bereich des Übergangs vom Windungsaufleger 11 zum ersten Abschnitt der Fördereinrichtung 3 ist unterhalb des Windungsauflegers 11 ein höhenverstellbarer Abstützpuffer 22 angeordnet. Ferner ist an der Seitenwandung 23 des ersten Abschnitts der Fördereinrichtung 3 eine gegen Wärme geschützte Kamera 24 angeordnet, mit der das Windungsbild der vom Windungsleger 2 abgelegten Drahtwindungen ständig erfaßt wird. Die Kamera 24 ist mit Hilfe eines Meßumwandlers und Meßverstärkers 25 regeltechnisch mit der Verschiebeeinrichtung 19 verbunden.

Wird von der Kamera 24 optisch ein Verschieben des Windungsbildes der Drahtwindungen aus der Mitte der Kühl-und Transporteinrichtung 3 registriert und auf einem Monitor im Leitstand sichtbar gemacht, so wird das Bedienungspersonal ferngesteuert die Verschiebeeinrichtung 19 betätigen, wodurch der Windungsaufleger 11 in der Gelenkausbildung 15 gedreht und auf den Abstützrollen 17 in die gewünschte Bewegungsrichtung 21 bewegt wird. Durch dieses Verschwenken des Windungsauflegers wird das Windungsbild, d.h. die zu einem aufgefächerten Paket übereinanderliegenden Drahtwindungen in die Mitte der Transporteinrichtung 3 gelenkt und der Draht kann ohne Berührung mit den Seitenwänden 23 der Transporteinrichtung 3 gemäß dem Bewegungspfeil 26 zu dem Windungssammler 5 am Ende der Kühl- und Transporteinrichtung transportiert werden. Die Korrektur des Windungsbildes bzw. die Korrektur der Bewegungsrichtung der Drahtwindungen auf der Kühl- und Transporteinrichtung 3 kann dadurch automatisiert werden, daß durch die optische Meßeinrichtung 24 mit Hilfe des Meßverstärkers und des Meßumwandlers 25 die Verschiebeeinrichtung 19 betätigt wird, sobald ein vorgegebener Sollwert bzw. eine vorgegebene zulässige Mittenabweichung überschritten wird. Die Breite Bw des Windungsauflegers 11 entspricht nahezu der Breite Bk des Kühl- und Transportsystems 3 und die Länge Lw des Windungsauflegers entspricht etwa der Abwurflänge der Windungen vom Windungsleger bis zu den ersten Windungspaketen des aufgefächerten Drahtes 8. Ist eine Höhenanpassung der Förderrollen 12 des Windungsauflegers 11 mit den Transportrollen 9 der Kühl- und Transporteinrichtung 3 erforderlich, so wird der Abstützpuffer 22 entsprechend dem Bewegungspfeil 27 verstellt. Soll der Windungsaufleger 11 zugleich Kühleinrichtung für den Walzdraht sein und damit als ein Kühlabschnitt in die Kühl- und Transporteinrichtung 3 einbezogen werden, so kann der Windungsaufleger 11 gemäß Fig. 1 mit einem separaten Strömungsgehäuse 10 und dem entsprechenden Gebläse 4 ausgestattet sein. Andererseits kann der Windungsaufleger aus anderen Gründen eine wärmedämmende Haube aufweisen.

Mit dem beanspruchten und weiter oben erläuterten verschwenkbaren Windungsaufleger zwischen einem Kühl- und Transportsystem und dem Windungsleger für den Walzdraht wird die eingangs gestellte Aufgabe, nämlich die Drahtwindungen immer zentrisch auf den Transportrollen abzulegen oder zu fördern in überzeugender Weise gelöst.

## Patentansprüche

1. Kühleinrichtung zur kontrollierten Abkühlung eines fertig gewalzten Drahtes aus der Walzhitze, bestehend aus hinter dem Fertiggerüst angeordneter Abkühlvorrichtung, bspw. Wasserrampen (1), einem Windungsleger (2) für den Draht sowie einer Kühl- und Transporteinrichtung (3) für die aufgefächerten Drahtwindungen,
wobei zwischen dem Windungsleger (2) und der Kühl- und Transporteinrichtung (3) ein schwenkbarer und/oder verschiebbarer Windungsaufleger (11) angeordnet ist,
der Windungsaufleger (11) am Übergang zur Kühl- und Transporteinrichtung (3) eine Gelenkausbildung (15) aufweist,
am Übergang zum Windungsleger (2) eine rollende oder gleitende Abstützung (16) für den Windungsaufleger (11) angeordnet ist,
und zumindest an einer dem Windungsleger nächstgelegenen Seitenwand (18) des Windungsauflegers eine Verschiebeeinrichtung (19) angreift und
wobei an der Kühl- und Transporteinrichtung (3) eine auf die Drahtwindungen gerichtete Meßeinrichtung (24), vorzugsweise ein photo-optisches Meßgerät, angeordnet ist, welches mit der Verschiebeeinrichtung (19) regeltechnisch in Verbindung steht,
um eine außermittige Ablage der Drahtwindungen auf der Kühl- und Transporteinrichtung (3) zu verhindern.

2. Kühleinrichtung nach Anspruch 1,
**dadurch gekennzeichnet,**
daß der Windungsaufleger (11) Teil der Kühl- und Transporteinrichtung (3) ist.

3. Kühleinrichtung nach Anspruch 1,
**dadurch gekennzeichnet,**
daß der Windungsaufleger (11) eine wärmedämmende Haube aufweist.

4. Kühleinrichtung nach Anspruch 1 bis 3,
**dadurch gekennzeichnet,**
daß der Windungsaufleger (11) als Rollenförderer (12) ausgebildet ist.

5. Kühleinrichtung nach Anspruch 1 bis 4,
**dadurch gekennzeichnet,**
daß der Windungsaufleger (11) zumindest teilweise, vorzugsweise am Übergang zur Kühl- und Transporteinrichtung (3) höhenverstellbar (Abstützpuffer 22) ausgebildet ist.

6. Kühleinrichtung nach Anspruch 1,
**dadurch gekennzeichnet,**
daß die den Windungsaufleger (11) abstützenden Rollen (17) ballig ausgebildet sind.

7. Kühleinrichtung nach Anspruch 4,
**dadurch gekennzeichnet,**
daß der Antrieb der Förderrollen (12) des Windungsauflegers (11) ein drehzahlregelbares Antriebsaggregat (13) ist.

8. Kühleinrichtung nach Anspruch 1 bis 7.
**dadurch gekennzeichnet,**
daß die Breite (Bw) des Windungslegers (11) annähernd der Breite (Bk) der Kühl- und Transporteinrichtung (3) entspricht und daß die Länge (Lw) des Windungsauflegers (11) etwa der Abwurflänge der Windungen vom Windungsleger (2) bis zu den ersten Windungspaketen entspricht.

## Claims

1. Cooling equipment for the controlled cooling of a finished rolled wire from the rolling heat, consisting of a cooling device, for example water ramps (1), arranged behind the finishing roll stand, a coil laying device (2) for the wire as well as a cooling and transporting equipment (3) for the fanned-out wire coils, wherein a pivotable and/or slidable coil feeder (11) is arranged between the coil laying device (2) and the cooling and transporting equipment (3), the coil feeder has a joint formation (15) at the transition to the cooling and transporting device (3), a rolling or sliding support (16) for the coil feeder (11) is arranged at the transition to the coil laying device (2), and a displacing equipment (19) engages at least at a side wall (18), which is closest to the coil laying device, of the coil feeder and wherein a measuring equipment (24), preferably a photo-optical measuring instrument, directed at the wire coils is arranged at the cooling and transporting equipment (3) and stands in connection with the displacing equipment (19) in terms of regulating technology in order to prevent an eccentric deposit of the wire coils on the cooling and transporting equipment (3).

2. Cooling equipment according to claim 1, characterised thereby that the coil feeder (11) is part of the cooling and transporting equipment (3).

3. Cooling equipment according to claim 1, characterised thereby that the coil feeder (11) has a heat insulating hood.

4. Cooling equipment according to claim 1 to 3, characterised thereby that the coil feeder (11) is constructed as a roller conveyor (12).

5. Cooling equipment according to claim 1 to 4, characterised thereby that the coil feeder (11) is constructed to be at least partly adjustable in height (support buffer 22), preferably at the transition to the cooling and transporting equipment (3).

6. Cooling equipment according to claim 1, characterised thereby that the rollers (17) supporting coil feeder (11) are constructed to be spherical.

7. Cooling equipment according to claim 4, characterised thereby that the drive of the conveying rollers (12) of the coil feeder (11) is drive unit (13) regulable in rotational speed.

8. Cooling equipment according to claim 1 to 7, characterised thereby that the width (Bw) of the coil feeder (11) approximately corresponds to the width (Bk) of the cooling and transporting equipment (3) and that the length (Lw) of the coil feeder (11) corresponds to about the throw length of the coils from the coil laying device (2) up to the first coil set.

## Revendications

1. Installation de refroidissement pour le refroidissement contrôlé d'un fil laminé à température de laminage, constitué par un dispositif de refroidissement, par exemple des rampes à eau (1), un dispositif de formation de spires (2), pour le fil, ainsi qu'un dispositif de refroidissement et de transport (3) pour les spires de fil empilées,agencés en aval de la cage de finition, un dispositif de superposition de spires pivotable et/ou déplaçable (11) étant agencé entre le dispositif de formation de spires (2) et le dispositif de refroidissement et transport (3) , le dispositif de superposition de spires (11) comportant une articulation (15) à l'endroit du passage vers le dispositif de refroidissement et de transport (3), un appui roulant ou coulissant (16) pour le dispositif de superposition de spires (11) étant prévu à l'endroit du passage vers le dispositif de formation de spires (2), et un dispositif de déplacement (19) agissant sur au moins une paroi latérale (18) du dispositif de superposition de spires,la plus proche du dispositif de formation de spires, et un dispositif de mesure (24), de préférence un appareil de mesure photooptique, orienté vers les spires de fil étant agencé au dispositif de refroidissement et de transport (3) et étant en liaison contrôlée avec le dispositif de déplacement (19) afin d'empêcher un dépôt décentré des spires de fil sur le dispositif de refroidissement et de transport (3).

2. Installation de refroidissement selon la revendication 1 caractérisée en ce que le dispositif de superposition de spires (11) fait partie du dispositif de refroidissement et de transport (3).

3. Installation de refroidissement selon la revendication 1 caractérisée en ce que le dispositif de superposition de spires (11) comporte un capot isolant thermique.

4. Installation de refroidissement selon les revendications 1 à 3 caractérisée en ce que le dispositif de superposition de spires (11) consiste en un dispositif de transport à rouleaux (12).

5. Installation de refroidissement selon les revendications 1à4 caractériséeen ce que le dispositif de superposition de spires (11) est réglable en hauteur ( vérins d'appui 22), de préférence à l'endroit du passage vers le dispositif de refroidissement et de transport (3).

6. Installation de refroidissement selon la revendication 1 caractériséeen ce que les rouleaux (17) qui appuyent le dispositif de superposition de spires (11) sont bombés.

7. Installation de rèfroidissement selon la revendication 4 caractériséeen ce que l'entraînement des rouleaux de transport (12) du dispositif de superposition de spires (11) consiste en un dispositif d'entraînement (13) réglable en vitesse de rotation.

8. Installation de refroidissement selon les revendications 1 à 7 caractérisée en ce que la largeur (B w ) du dispositif de superposition des spires (11) correspond approximativement à la largeur (Bw) du dipositif de refroidissement et de transport (3), et en ce que la longueur (Lw) du dispositif de superposition des spires (11) correspond approximativement à la longueur de déversement des spires du dispositif de formation des spires (2) jusqu'aux premiers paquets de spires.
